# EUROPÄISCHE PATENTSCHRIFT

(11) **EP 3 685 471 B1**
(45) Veröffentlichungstag und Bekanntmachung des Hinweises auf die Patenterteilung: **07.07.2021**
(21) Anmeldenummer: 18773929.7
(22) Anmeldetag: 06.09.2018
(51) Int. Cl.: H01R 4/18, H01R 13/502, H01R 13/53, H01R 13/58, H01R 9/05, H01R 13/11

(54) **HOCHSTROMSTECKVERBINDER MIT ISOLIERHÜLSE**
HIGH-CURRENT CONNECTOR COMPRISING AN INSULATING BUSH
CONNECTEUR POUR COURANTS FORTS MUNI D'UNE DOUILLE ISOLANTE

(30) Priorität: 22.09.2017 DE 102017121976
(43) Veröffentlichungstag der Anmeldung: 29.07.2020
(73) Patentinhaber: Harting Electric GmbH & Co. KG, 32339 Espelkamp (DE)
(72) Erfinder: SCHNIEDER, Stefan, 49163 Bohmte (DE)
(86) Internationale Anmeldenummer: PCT/DE2018/100761
(87) Internationale Veröffentlichungsnummer: WO 2019/057239

(56) Entgegenhaltungen:
- WO-A1-2014/084052
- WO-A2-2015/185511

## Beschreibung

Die Erfindung geht aus von einem Hochstromsteckverbinder nach dem Oberbegriff des unabhängigen Anspruchs 1.

Steckverbinder werden grundsätzlich benötigt, um elektrische Leitungen oder Anschlüsse reversibel miteinander zu verbinden. Im Allgemeinen werden Steckverbinder und Gegensteckverbinder verwendet, um eine elektrische und mechanische Verbindung zwischen zwei elektrischen Leitern oder einem elektrischen Leiter und einem Gerät oder einer Installation herzustellen.

Insbesondere werden Hochstromsteckverbindern benötigt, um einen besonders hohen elektrischen Strom von z.B. mehr als einschließlich 100 Ampere (A), insbesondere mehr als einschließlich 200 A, bevorzugt mehr als einschließlich 400 A und insbesondere einen elektrischen Strom von mehr als einschließlich 600 A und in einigen Fällen möglicherweise sogar von bis zu 800 A und mehr über ein zum Hochstromsteckverbinder gehörenden Hochstromkontaktelement, z.B. über einen Stift- bzw. einen Buchsenkontakt, zu übertragen. Dabei können die Hochstromsteckverbinder gegenüber ihrem Massepotential Spannungen führen, die mehrere tausend Volt (V) betragen, also z.B. mindestens 2000 V, insbesondere mindestens 3000 V, beispielsweise 4000 V und mehr, also z.B. bis zu 4800 V oder sogar mehr. Das Massepotential kann dabei zumindest an einer Kabelverschraubung des Hochstromsteckverbinders und insbesondere an einem zumindest teilweise metallischen Steckverbindergehäuse zu Schirmungs- und/oder Erdungszwecken anliegen.

Die Stift- und/oder Buchsenkontakte der Hochstromsteckverbinder können einen Außen- bzw. Innendurchmesser von mehr als 1 cm, z.B. mindestens 1,5 cm, bevorzugt mindestens 2 cm, besonders bevorzugt mindestens 2,5 cm oder in einigen Fällen gar von 3 cm und mehr besitzen. Die elektrischen Leiter der Hochstromkabel, die an solche Hochstromkontaktelemente angeschlossen werden, können beispielsweise eine Querschnittsfläche von mindestens 70 mm², insbesondere mindestens 95 mm², bevorzugt mindestens 120 mm², besonders bevorzugt 150 mm², also beispielsweise 185 mm² und mehr betragen. In der Regel handelt es sich dabei um Litzenleiter. Ein solcher Litzenleiter kann kabelanschlussseitig am jeweiligen Anschlussbereich eines Hochstromkontaktelements angeschlossen, beispielsweise an einem Crimpanschluss vercrimpt oder z.B. mit einem aus dem Stand der Technik bekannten Axialschraubanschluss verschraubt werden, um so einen zuverlässigen und niederohmigen elektrischen Kontakt herzustellen.

Derartige Hochstromsteckverbinder werden beispielweise im Bahnbereich eingesetzt. Auch Anwendungen im Kraftwerken, Trafostationen, Industrieanlagen und Hochstromverteilungen sind üblich.

### Stand der Technik

Die DE 20 2006 003 204 U1 zeigt einen Steckverbinder, welcher als Stecker oder Anbaugehäuse ausgebildet ist. Der Steckverbinder besteht aus einem Steckverbindergehäuse, in welchem ein Isolierkörper mit elektrischen Kontakten aufgenommen ist. Die elektrischen Kontakte sind zum Anschluss von elektrischen Leitungen vorgesehen, welche auf der Rückseite des Steckverbinders aus dem Stecker oder Anbaugehäuse geführt werden.

Aus der DE 10 2010 014 982 A1 ist ein Steckverbinder zum elektrischen Verbinden eines Kabels bekannt. Der Steckverbinder weist ein Steckverbindergehäuse auf, in dem ein mehrteiliges Schirmelement angeordnet ist. Das Schirmelement dient dabei dem elektrischen Kontaktieren eines Kabelschirms und dem elektrischen Verbinden des Kabelschirms mit dem Steckverbindergehäuse.

Die Druckschrift WO 2015/185511 A2 offenbart ein elektrisches Gerät, mit einem Gehäuse, welches mindestens einen angeformten Kabeleinlassstutzen aufweist, durch den ein Kabel in das Innere des Gehäuses geführt ist, und mit einer an mindestens einem Kabeleinlassstutzen angeordneten Klemmvorrichtung, die am Kabel fixiert und an dem Gehäuse befestigt ist, wobei die Klemmvorrichtung zwei miteinander verbundene Klemmkörper aufweist, wobei jeder Klemmkörper mehrere angeformte Klemmrippen aufweist, und wobei die Klemmrippen von miteinander verbundenen Klemmkörpern miteinander verschränkt sind, und wobei die Klemmvorrichtung an der Eingangsöffnung des mindestens einen Kabeleinlassstutzens angeordnet und durch Rastmittel an dem mindestens einen Kabeleinlassstutzen befestigt ist.

Die Druckschrift WO 2014/084052 A1 offenbart einen L-förmigen Verbinder mit einer L-förmigen Metallklemme, die sowohl elektrisch als auch mechanisch zuverlässig mit einem weiteren Anschluss verbindbar ist. Dazu ist auf einer Metallklemme ein Verbindungsteil ausgebildet, mit dem die andere Klemme verbunden ist. Das Verbindungsteil besitzt eine Drahtmetallarmatur. Ein Bolzenteil ist entweder an der Klemmenmetallarmatur oder an der Drahtmetallarmatur ausgebildet, und eine dazu passendes Schraubbohrung ist an der anderen Seite der Klemmenmetallarmatur oder des Drahtmetalls ausgebildet. Um die Metallklemme zu drehen ist ein Werkzeugeingriffsteil offenbart.

Die Druckschrift DE 10 2014 112 701 A1 beschreibt einen Hochstromsteckkontakt, dessen Crimpbereich aus Aluminium und dessen Steckbereich aus Kupfer gebildet ist, um elektrische Probleme beim Anschluss eines Hochstrom-Aluminiumkabels an ein Hochstrom-Kupferkabel oder einen Hochstrom-Kupferkontakt im Bereich des Materialübergangs zu verringern. In diesem Zusammenhang wird implizit auch eine Form und eine Funktion eines Hochstromsteckverbinders / eines Hochstromkontaktelements erläutert.

Im Stand der Technik besteht allgemein das Problem, dass in Hochstromsteckverbindern, insbesondere aufgrund der von ihnen oft geführten, eingangs erwähnten hohen Spannungen von z.B. bis zu 4800 V und mehr, oft relativ große sogenannte "Luft- und Kriechstrecken" entstehen. Durch diese Luft- und Kriechstrecken kann es zwischen den spannungsführenden Teilen des Hochstromsteckverbinders und den eigentlich elektrisch davon getrennten, Massepotential aufweisenden Teilen des Hochstromsteckverbinders zu unerwünschten Kurzschlüssen kommen, indem ein sogenannter elektrischer "Kriechstrom" fließt und/oder indem es zu Spannungsdurchbrüchen wie Funkenüberschlägen kommt.

Die Ursache für diese Spannungsdurchbrüche / Funkenüberschläge und Kriechströme kann neben den besagt hohen elektrischen Spannungen u.a. im elektrischen Leitverhalten der Oberflächen von Isolatoren sowie der Luft gesehen werden, die sich zwischen diesen Teilen befinden. Die Grundproblematik derartiger Luft- und Kriechstrecken ist dem Fachmann der Hochstrom-/Hochspannungstechnik wohlbekannt. Die Folge für den Hochstromsteckverbinder ist üblicherweise, dass der Bauraum des Hochstromsteckverbinders ausreichend groß sein muss, um die notwendigen Luft- und Kriechstrecken einzuhalten und auf diese Weise die besagten Überschläge und Kriechströme zu vermeiden.

Nachteilig bei den bekannten Hochstromsteckverbindern ist der dadurch entstehende, große Platzbedarf. Dieser ist zwar einerseits zur Einhaltung ausreichend großer Luft- und Kriechstrecken notwendig. Andererseits widerspricht er aber dem allgemeinen Wunsch nach einer möglichst kompakten Bauform des Hochstromsteckverbinders. In der Praxis werden insbesondere oft Hochstromsteckverbinder gefordert, die in Steckrichtung eine möglichst geringe Höhe aufweisen.

Das Deutsche Patent- und Markenamt hat in der Prioritätsanmeldung zu vorliegender Anmeldung den folgenden Stand der Technik recherchiert: EP 1 925 060 B1 und DE 20 2011 101 574 U1.

### Aufgabenstellung

Die Aufgabe der Erfindung besteht darin, eine möglichst kompakte Bauform für einen Hochstromsteckverbinder anzugeben, durch welche gleichzeitig die notwendigen Luft- und Kriechstrecken eingehalten werden.

Die Aufgabe wird durch die Merkmale des unabhängigen Anspruchs 1 gelöst.

Vorteilhafte Ausgestaltungen der Erfindung sind in den Unteransprüchen angegeben.

Ein Hochstromsteckverbinder besitzt ein Steckverbindergehäuse und ein metallisches Hochstromkontaktelement. Der Hochstromsteckverbinder weist eine Steckseite und eine Anschlussseite auf. Das Hochstromkontaktelement ist im Inneren des Steckverbindergehäuses angeordnet. Das Hochstromkontaktelement besitzt einen Steckbereich und einen Anschlussbereich, an den ein elektrischer Leiter, insbesondere ein Litzenleiter, eines elektrischen Hochstromkabels anschließbar ist. Das elektrische Hochstromkabel ist mittels einer Kabelbefestigung, insbesondere einer Kabelverschraubung, an der Anschlussseite des Hochstromsteckverbinders befestigbar.

Der Hochstromsteckverbinder weist erfindungsgemäß eine an seiner Anschlussseite befestigte oder zumindest befestigbare Isolierhülse auf. Diese Isolierhülse zeichnet sich dadurch aus, dass sie an einem ersten Ende, nämlich kabelanschlussseitig, einen hohlzylindrischen Abschnitt besitzt. Zu einem gegenüberliegenden, nämlich gehäuseanschlussseitigen, Ende hin, vergrößert sich der Innendurchmesser der Isolierhülse, wodurch die Isolierhülse gehäuseanschlussseitig ein trichterförmiger Befestigungsabschnitt besitzt.

In einer bevorzugten Ausgestaltung ist das im Folgenden beschriebene Hochstromkabel an den Hochstromsteckverbinder angeschlossen oder zumindest anschließbar.

Der stromführende elektrische Leiter des Hochstromkabels ist umgeben von einer Isolierung. Der elektrische Leiter besteht dabei bevorzugt aus Kabellitzen, so dass es sich bei ihm um einen Litzenleiter und bei der ihn umgebenden Isolierung um eine Litzenisolierung handelt, die im Folgenden auch als solche bezeichnet wird.

Die Litzenisolierung des Hochstromkabels ist im Normalzustand umgeben von einem Schirmgeflecht, das seinerseits von einem Außenmantel ummantelt ist. Auch der Außenmantel ist bevorzugt aus einem isolierenden Material gebildet oder weist zumindest eine isolierende äußere Schicht auf. Zum Anschließen an den Hochstromkontakt des Hochstromsteckverbinders kann das Hochstromkabel zunächst gehäuseanschlussseitig "abgemantelt" werden, d.h. der Außenmantel wird am anzuschließenden Ende des Hochstromkabels entfernt.

Das Schirmgeflecht wird daraufhin üblicherweise vom anzuschließenden Ende des Hochstromkabels um 180° weggebogen und kann in der Kabelbefestigung, insbesondere der Kabelverschraubung, zusammen mit dem weiteren Hochstromkabel am bevorzugt zumindest teilweise metallischen aber möglicherweise auch elektrisch isolierenden Steckverbindergehäuse befestigt, z.B. verschraubt, und ggf. elektrisch leitend damit verbunden werden.

Das Anschlussseitige Ende des Hochstromkabels wird letztlich abisoliert, d.h. die Litzenisolierung wird am anschlussseitigen Ende entfernt, um ein Anschließen des Litzenleiters an das Hochstromkontaktelement zu ermöglichen.

Gehäuseanschlussseitig ist die Isolierhülse mit Ihrem trichterförmigen Befestigungsabschnitt an dem Steckverbindergehäuse anbringbar.

Bevorzugt kann die Isolierhülse dazu mit ihrem Befestigungsabschnitt in das Steckverbindergehäuse einfügbar sein. Dazu kann die Isolierhülse beispielsweise im Hochstromsteckverbinder einrasten. Alternativ oder ergänzend kann die Isolierhülse in eine Negativform der Isolierhülse eingelegt werden, welche im Inneren des Steckverbindergehäuse eingeformt ist. Weiterhin ist auch eine einteilige Ausführung von Steckverbindergehäuse und Isolierhülse denkbar. Dann sind Steckverbindergehäuse und Isolierhülse in einem gemeinsamen Verfahren hergestellt. Eine weitere mögliche Ausgestaltung besteht in einem Aufrasten der Isolierhülse auf das Steckverbindergehäuse, bevorzugter Weise in Verbindung mit einer Gummi- und/ oder Kunststoffabdichtung und/ oder einer Gummi- und/ oder Kunststoffüberlappung.

Kabelanschlussseitig ist die Isolierhülse mit ihrem hohlzylindrischen Abschnitt auf das Hochstromkabel, insbesondere auf seine Litzenisolierung, aufschiebbar.

Die Isolierhülse liegt dann im abgemantelten Bereich des Hochstromkabels mit ihrem hohlzylindrischen Abschnitt auf der Litzenisolierung auf und ist zumindest Abschnittsweise zwischen dessen Schirmgeflecht und der Litzenisolierung angeordnet. Der Innendurchmesser des kabelanschlussseitigen, hohlzylindrischen Abschnitts der Isolierhülse kann dazu dem Außendurchmesser der Litzenisolierung des Hochstromkabels entsprechen.

Das Hochstromkontaktelement ist dafür vorgesehen, hohe elektrische Ströme zu übertragen und kann dazu insbesondere auch besonders hohe elektrische Spannungen führen. Das Hochstromkontaktelement, insbesondere sein Anschlussbereich, ist somit ein spannungsführendes Bauteil des Hochstromsteckverbinders. Ein weiteres spannungführendes Teil ist der elektrische Leiter, insbesondere der Litzenleiter, des Hochstromkabels.

Die Kabelbefestigung, insbesondere Kabelverschraubung, des Hochstromsteckverbinders sowie gegebenenfalls das bevorzugt zumindest teilweise elektrisch leitfähige Steckverbindergehäuse können dagegen Massepotential führen. Ein weiteres Massepotential führendes Teil ist der Schirm, insbesondere das Schirmgeflecht des Hochstromkabels.

Auch wenn das Steckverbindergehäuse nicht elektrisch leitend ist, also beispielsweise aus einem elektrisch isolierenden Kunststoff besteht, kann zumindest die Kabelbefestigung, insbesondere Kabelverschraubung, und der daran befestigte Schirm, z.B. das Schirmgeflecht des an den Hochstromsteckverbinder angeschlossenen elektrischen Hochstromkabels, als masseführendes Teil angesehen werden.

Zur Beurteilung der Spannungsfestigkeit des Hochstromsteckverbinders sind demnach folgende Luft- und Kriechstrecken zwischen spannungs- und masseführenden Teilen / Bauteilen besonders zu beachten:
- Eine äußere Kriechstrecke
- eine innere Kriechstrecke
- eine äußere Luftstrecke, und
- eine direkte Luftstrecke.

Aus ökonomischen Gründen kann es vorteilhaft sein, die beiden Kriechstrecken gleich groß auszugestalten. In Abhängigkeit von anderen konstruktiven Faktoren können auch die beiden Luftstrecken gleich groß ausgeführt sein. Beides hat den Grund, dass sich der elektrische Strom grundsätzlich den Weg des geringsten Widerstands sucht, eine Vergrößerung der jeweils ohnehin größeren Luft- oder Kriechstrecke aus Sicht der Spannungsfestigkeit also keinen besonderen Sinn ergibt.

### Zur äußeren Kriechstrecke:

Die äußere Kriechstrecke verläuft von dem Anschlussbereich des Hochstromkontaktelements über den Außenbereich der Isolierhülse zum Schirmgeflecht und/oder zur Kabelbefestigung, insbesondere Kabelverschraubung, die auf Massepotential liegt, indem sie z.B. mit dem Schirmgeflecht des Hochstromkabels in elektrischem Kontakt steht.

Die äußere Kriechstrecke kann in einer vorteilhaften Ausgestaltung durch die Form einer, am trichterförmigen Befestigungsabschnitt außenseitig angeformten, umlaufenden Abstufung vergrößert werden. Die Abstufung kann eine oder mehrere, also zwei, drei, vier, fünf oder sechs oder gar noch mehr Erhöhungen zur Verlängerung der äußeren Kriechstrecke besitzen.

Durch die besagte Abstufung erhöht sich schließlich die äußere Oberfläche der Isolierhülse und damit auch die Wegstrecke, die ein Kriechstrom auf der äußeren Oberfläche des Isolierhülse gegebenenfalls zurücklegen muss, um z.B. vom Anschlussbereich des Hochstromkontaktelements zur Kabelverschraubung / dem Schirmgeflecht zu gelangen. Vorteilhafterweise kann in einer bevorzugten Ausgestaltung zumindest eine, bevorzugt zwei, der zur Abstufung gehörenden Erhöhungen zudem auch der Befestigung der Isolierhülse am Steckverbindergehäuse dienen.

In einer bevorzugten Ausgestaltung besteht die Abstufung also aus mindestens einer umlaufenden Erhöhung. Vorteilhafterweise weist die Abstufung mindestens zwei umlaufende Erhöhungen auf, nämlich eine erste Erhöhung und eine zweite Erhöhung. Bevorzugt ist dabei die erste Erhöhung, welche in Richtung der Kabelanschlussseite der Isolierhülse angeordnet ist, höher ausgeführt als die zweite Erhöhung, welche in Richtung der Geräteanschlussseite der Isolierhülse angeordnet ist. Zwischen den beiden Erhöhungen existiert eine umlaufende Ausnehmung. Dadurch wird die äußere Kriechstrecke noch weiter verlängert.

Alternativ oder ergänzend kann die Abstufung auch aus einer umlaufenden Vertiefung bestehen. In einer besonders bevorzugten Ausgestaltung weist die Anschlussseite mindestens zwei, also zwei, drei, vier, fünf, sechs oder mehr umlaufende Vertiefungen auf, um dadurch die äußere Kriechstrecke des Stroms noch weiter zu erhöhen und gleichzeitig die kompakte Bauform des Steckverbindergehäuses zumindest zu bewahren oder gar noch verkleinern zu können. In einer bevorzugten Ausgestaltung handelt es sich um zwei Vertiefungen. Insbesondere ist dabei diejenige Vertiefung, welche eher in Richtung der Steckseite der Isolierhülse angeordnet ist, tiefer ausgeführt als die Vertiefung, welche eher in Richtung der Anschlussseite der Isolierhülse angeordnet ist.

Weiterhin kann auch die mindestens eine Vertiefung der Befestigung der Isolierhülse am Steckverbindergehäuse dienen.

### Zur inneren Kriechstrecke:

Die innere Kriechstrecke verläuft innerhalb der Isolierhülse vom Anschlussbereich des Hochstromkontaktelements durch den hohlzylindrischen Abschnitt der Isolierhülse zum Schirmgeflecht des Hochstromkabels und wird somit im Wesentlichen durch die Länge des hohlzylindrischen Abschnitts beeinflusst. Eine Vergrößerung der Länge des hohlzylindrischen Abschnitts erhöht also die Länge der inneren Kriechstrecke, ohne sich dabei auf die geometrische Größe des Hochstromsteckverbinders, insbesondere seines Steckverbindergehäuses, auszuwirken.

### Zur äußeren Luftstrecke:

Die Trichterform des Befestigungsabschnitts der Isolierhülse kann der Verlängerung der äußeren Luftstrecke dienen, indem sie, mit einfachen Worten gesagt, die Luftstrecke auf einem Umweg um den Befestigungsabschnitt herumführt.

Die äußere Luftstrecke kann also durch die Form des trichterförmigen Befestigungsabschnitts vergrößert werden. Dies kann - je nach konkreter Bauform - insbesondere durch Verwendung eines zumindest teilweise aus Kunststoff bestehenden Steckverbindergehäuses - unterstützt werden.

### Zur direkten Luftstrecke:

Die direkte Luftstrecke verläuft entlang einer geradlinigen Verbindungslinie vom Anschlussbereich des Hochstromkontaktelements zur Kabelverschraubung / dem Schirmgeflecht und durchquert dabei das Material der Isolierhülse.

Durch die Materialstärke in einem relevanten Bereich der Isolierhülse kann somit auch die direkte Luftstrecke zwischen dem Anschlussbereich und der Kabelverschraubung vergrößert werden. Ein direkter Durchschlag von dem Anschlussbereich zur Kabelverschraubung kann dadurch verhindert werden. Der relevante Bereich der Isolierhülse liegt dabei auf der direkten Verbindungslinie, die vom Anschlussbereich des Hochstromkontaktelements zur Kabelverschraubung führt.

Dabei handelt es sich genau genommen nicht ausschließlich um eine reine Luftstrecke, da deren effektive elektrische Länge nicht nur durch die Luft bestimmt wird, sondern auch durch das Kunststoffmaterial, insbesondere seiner Dielektrizitätskonstanten, und seiner Materialstärke im relevanten Bereich der Isolierhülse. Durch das Kunststoffmaterial wird die effektive elektrische Länge der direkten Luftstrecke vergrößert. Der Einheitlichkeit wegen soll aber der Begriff "direkte Luftstrecke" im Folgenden weiterverwendet werden.

Die direkte Luftstecke kann von besonderer Bedeutung sein, wenn das Steckverbindergehäuse zumindest teilweise aus einem elektrisch isolierenden Material, z.B. Kunststoff, besteht. Weiterhin kann sie aber auch für metallische Steckverbindergehäuse von Bedeutung sein, wenn die Kabelbefestigung oder das Schirmgeflecht bedingt durch die Bauart des Hochlaststeckverbinders näher an dem Anschlussbereich angeordnet sind, als das Hochstromkontaktelement an irgendeinem geerdeten, metallischen Bereich des Steckverbindergehäuses.

Schließlich kann das Steckverbindergehäuse, z.B. zu Schirmungszwecken, zumindest teilweise aus einem elektrisch leitenden Material, z.B. aus Metall, insbesondere Aluminium, gebildet sein. Insbesondere kann das Steckverbindergehäuse auch teilweise aus Metall und teilweise aus Kunststoff gebildet sein. In einer bevorzugten Ausgestaltung kann das Gehäuse außen aus Metall, z.B. Aluminium, gebildet sein und innen eine Kunststoffbeschichtung oder eine innere Kunststoffverkleidung o.ä. aufweisen. Der Kunststoff dient dabei in der Regel dazu, eine direkte elektrische Verbindung des Steckverbindergehäuses mit stromführenden Elementen des Hochstromsteckverbinders sicher auszuschließen. Um gegen Luftstrecken, also Durchschläge o.ä. ausreichend wirksam zu sein, müsste das Kunststoffmaterial gegebenenfalls zusätzlich eine ausreichende Stärke besitzen.

Wenn, wie oben erwähnt, die Kabelbefestigung / Kabelverschraubung / das Schirmgeflecht bauartbedingt besonders nahe am Anschlussbereich des Hochstromkontaktelements angeordnet ist, dann ist die direkte Luftstrecke zunächst kürzer als der Weg von Hochstromkontaktelement zum ggf. elektrisch leitfähigen und geerdeten Steckverbindergehäuse. In diesem Fall ist die Materialstärke der Isolierhülse im relevanten Bereich von besonderer Bedeutung, und die Isolierhülse vergrößert so auch in diesem Fall die direkte Luftstrecke. Anderenfalls könnten zunächst Maßnahmen getroffen werden, um die Luftstrecke zwischen dem Hochstromkontaktelement und dem Steckverbindergehäuse zu vergrößern.

Um die Kompaktheit der Bauform insbesondere in Steckrichtung zu unterstützen, handelt es sich bei dem Steckverbindergehäuse bevorzugt um ein gewinkeltes Steckverbindergehäuse. Dies bedeutet, dass die Steckseite und die Anschlussseite in einem Winkel, insbesondere einem rechten Winkel, zueinander angeordnet sind. Zur platzsparenden Realisierung kann das Hochstromkontaktelement zweiteilig ausgeführt sein und kann dadurch einen rechtwinkligen Verbindungsbereich ermöglichen, der gegenüber einem gekrümmten Bereich den besonderen Vorteil einer besonders großen Platzersparnis liefert.

Das bevorzugt metallische Hochstromkontaktelement besteht somit aus einem ersten Teil und einem zweiten Teil, die in dem Verbindungsbereich miteinander verbunden sind. Der erste Teil besitzt einen Steckbereich, der einen Kontaktstift- oder eine Kontaktbuchse aufweisen kann. Das zweite Teil ist gebildet aus einem Anschlussbereich, der insbesondere eine Crimp- oder Axialschraubanschluss aufweist. Eines der beiden Teile, bevorzugt das zweite Teil, kann eine Verbindungsöffnung zur elektrischen und mechanischen Verbindung mit dem anderen, bevorzugt dem ersten, Teil besitzen. Das jeweils andere der beiden Teile, bevorzugt das erste Teil, besitzt einen Verbindungsabschnitt, der mit der Verbindungsöffnung des zweiten Teils mechanisch und elektrisch verbindend zusammenwirkt und bevorzugt form - und kraftschlüssig darin aufnehmbar ist.

Zur besagten Platzersparnis wird also die besagte rechtwinklige Verbindung dieser beiden Teile angestrebt. Die kann in einer weniger bevorzugten Ausgestaltung durch eine Verschraubung und/oder in einer besonders bevorzugten Ausgestaltung durch ein sogenanntes "Aufschrumpfen" erfolgen.

Zur Verschraubung kann der Verbindungsabschnitt ein Außengewinde und der Verbindungsöffnung ein dazu passendes Innengewinde besitzen, so dass der Verbindungsabschnitt in die Verbindungsöffnung eingeschraubt werden kann.

In der besonders bevorzugten Ausgestaltung wird die elektrische und mechanische Verbindung der beiden Teile jedoch durch das besagte Aufschrumpfen, also durch eine Aufschrumpfverbindung, hergestellt. Die Technik des Aufschrumpfens besteht dabei darin, dass dasjenige Teil, welches die Verbindungsöffnung besitzt, bevorzugt handelt es sich dabei um das zweite Teil, erhitzt wird, wodurch sich die Verbindungsöffnung ausdehnt. Das andere Teil, bevorzugt handelt es sich dabei um das erste Teil, wird dann, z.B. mit seinem Verbindungsabschnitt, in die Verbindungsöffnung eingeführt. Idealerweise können die Verbindungsöffnung und der Verbindungsabschnitt einen kreisrunden Querschnitt aufweisen um formschlüssig ineinanderzugreifen, sodass die Gefahr eines Verkantens nicht existiert.

Daraufhin wird die Verbindungsöffnung durch Abkühlung wieder verkleinert (eingeschrumpft), so dass die Verbindungsöffnung den Verbindungsabschnitt form- und kraftschlüssig umschließt. Somit ist der gewinkelte Kontakt - gegenüber einem im Biegeverfahren hergestellten Kontakt mit entsprechendem Biegeradius - rechtwinklig herstellbar, wodurch der Platzbedarf des Hochstromsteckverbinders sich, insbesondere auch in Steckrichtung, reduziert. Die Halte- und Kontaktkraft dieser Verbindung kann - je nach Materialstärke und Materialbeschaffenheit - auf diese Weise besonders groß und stabil sein.

Die besagte Kabelbefestigung, insbesondere Kabelverschraubung, welche das Hochstromkabel am Steckverbindergehäuse hält, dient selbstverständlich primär der Zugentlastung, also dazu, die Verbindung des Litzenleiters mit dem Anschlussbereich des Hochstromkontaktelements von mechanischer Belastung in Form von Zugkräften zu entlasten.

Weiterhin dient die Kabelbefestigung, insbesondere Kabelverschraubung ggf. aber auch der Schirmanbindung an ein, zumindest teilweise metallisches Steckverbindergehäuse. Zur Schutzerdung dagegen kann üblicherweise ein zusätzlicher Schutzerdungskontakt ("Protection Earth-Kontakt" / "PE-Kontakt") vorgesehen sein, der hier aber nicht näher beschrieben wird.

Kabelverschraubungen sind im Stand der Technik bekannt. Beispielsweise offenbart die DE 103 11 473 B3 eine Kabelverschraubung, bei welcher die Zugentlastung kombiniert mit der Abdichtung ist. Die Kabelbefestigung wird auf der Anschlussseite des Hochstromsteckverbinders montiert und befestigt das Hochstromkabel am Steckverbindergehäuse. Zusätzlich kann die Kabelbefestigung, insbesondere Kabelverschraubung, für eine Masseanbindung des Schirmgeflechts an den Hochstromsteckverbinder, insbesondere sein Steckverbindergehäuse, sorgen.

In einer weiteren bevorzugten Ausgestaltung weist die Isolierhülse eine Verdrehsicherung auf. Bei der Verdrehsicherung kann es sich um eine Anfasung oder eine Ausnehmung oder eine Anformung auf der Anschlussseite der Isolierhülse handeln. Diese verschiedenen Varianten der Verdrehsicherung verrasten oder verhaken mit dem Steckverbindergehäuse oder fügen sich entsprechend ein. So wird ein Verdrehen der Isolierhülse in dem Steckverbindergehäuse verhindert.

Durch die erfindungsgemäße Isolierhülse sind somit ausreichend große Luft- und Kriechstrecken gewährleistet. Gleichzeitig ist auch der gesamte Hochstromsteckverbinder entsprechend kompakt, d.h. platzsparend ausgebildet und weist insbesondere auch in Steckrichtung eine vergleichsweise geringe Höhe auf. Weiterhin besitzt die Isolierhülse eine einfach und damit preisgünstig herzustellende Bauform.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Darstellung einer erfindungsgemäßen Isolierhülse;
- Fig. 2: eine perspektivische Darstellung eines Hochstromsteckverbinders mit der Isolierhülse und einem angeschlossenen Hochstromkabel;
- Fig. 3: eine Schnittdarstellung des Hochstromsteckverbinders mit der Isolierhülse und dem Hochstromkabel.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Fig. 1 zeigt eine perspektivische Darstellung einer erfindungsgemäßen Isolierhülse 4. In dieser Darstellung ist rechts hinten die Kabelanschlussseite K der Isolierhülse 4 gezeigt. Im Bereich ihres kabelanschlussseitigen Endes besitzt die Isolierhülse 4 einen zylinderförmigen Abschnitt 4.3.

Gegenüberliegend ist in dieser Darstellung links vorne die Gehäuseanschlussseite G der Isolierhülse 4 dargestellt. Im Bereich ihres gehäuseanschlussseitigen Endes besitzt die Isolierhülse 4 einen Innenradius, der sich zum gehäuseanschlussseitigen Ende hin vergrößert.

An einem Außenbereich eines dadurch gebildeten trichterförmigen Befestigungsabschnitts 4.4 sind ist eine Abstufung angeformt. Die Abstufung ist in diesem Beispiel aus einer ersten Erhöhung 4.11 und einer zweiten Erhöhung 4.12 gebildet und dient dazu, eine äußere Kriechstrecke entlang der Oberfläche der Isolierhülse 4 zu vergrößern.

Dabei ist die erste Erhöhung 4.11 gegenüber der zweiten Erhöhung 4.12 eher in Richtung der Kabelanschlussseite K der Isolierhülse 4 angeordnet.

Die erste Erhöhung 4.11 ist höher ausgeführt als die zweite Erhöhung 4.12, welche vergleichsweise eher in Richtung der Gehäuseanschlussseite G der Isolierhülse 4 angeordnet ist. Die beiden Erhöhungen 4.11, 4.12 können zudem der Befestigung der Isolierhülse 4 am Steckverbindergehäuse 2 dienen.

Weiterhin weist die Isolierhülse 4 an ihrer Gehäuseanschlussseite G eine erste Verdrehsicherung 4.21 und eine zweite Verdrehsicherung 4.22 auf. Bei der ersten Verdrehsicherung 4.21 handelt es sich um eine Anformung an die erste Erhöhung 4.11, wobei die Anformung 4.21 in Richtung der Gehäuseanschlussseite G weist und somit zwischen den beiden Erhöhungen 4.11, 4.12 angeordnet ist. Bei der zweiten Verdrehsicherung 4.22 handelt es sich um eine Ausnehmung mit einer Anfasung, die am gehäuseanschlussseitigen Ende der Isolierhülse angeordnet ist und sowohl eine Innen- als auch eine Außenkontur besitzt. In diesem Beispiel sind somit zumindest zwei Arten von Verdrehsicherungen 4.21, 4.22 gezeigt, jedoch ist auch die Verwendung von z.B. nur der ersten Verdrehsicherung 4.21 oder nur der zweiten Verdrehsicherung 4.22 möglich.

Die Fig. 2 zeigt eine perspektivische Darstellung eines Hochstromsteckverbinders 1. Der Hochstromsteckverbinder 1 weist eine Steckseite S und eine Anschlussseite A auf. Die Steckseite S und die Anschlussseite A sind in einem rechten Winkel zueinander angeordnet.

Der Hochstromsteckverbinder 1 weist somit ein gewinkeltes Steckverbindergehäuse 2 auf. Im Steckverbindergehäuse 2 ist ein Hochstromkontaktelement 3 aufgenommen, welches in dieser Darstellung durch das Steckverbindergehäuse 2 verdeckt und daher nicht sichtbar ist. Das Hochstromkontaktelement 3 ist jedoch in der Fig.3 gut zu sehen. Anschlussseitig A ist am Steckverbindergehäuse 2 die Isolierhülse 4 angebracht, wobei in dieser Darstellung nur der hohlzylindrische Abschnitt 4.3 sowie die erste Erhöhung 4.11 der Isolierhülse 4 zu sehen ist.

Durch die Isolierhülse 4 ist ein Hochstromkabel 5 mit seinem abgemantelten Ende geführt. Im abisolierten Bereich ist die Isolierhülse 4 mit ihrem hohlzylindrischen Abschnitt 4.3 unter ein Schirmgeflecht 5.1 des Hochstromkabels 5 geschoben. Das Schirmgeflecht 5.1 ist im Anschlussbereich um 180° zurückgebogen. Das Hochstromkabel 5 kann in diesem Bereich zur Zugentlastung und ggf. zur Masseanbindung mittels einer nicht in der Zeichnung dargestellten Kabelbefestigung, nämlich einer Kabelverschraubung, am Steckverbindergehäuse 2 befestigt werden.

Die Fig. 3 zeigt eine Schnittdarstellung der vorangegangenen Anordnung.

In dieser Darstellung ist das Hochstromkabel 5 im Querschnitt sehr gut zu sehen. Im Inneren besitzt es einen elektrischen Leiter in Form eines Litzenleiters 5.0. Darüber befindet sich die Litzenisolierung 5.3, die anschlussseitig entfernt ist, d.h. anschlussseitig ist das Hochstromkabel 5 abisoliert. Auf der Litzenisolierung befindet sich üblicherweise der Schirm in Form eines Schirmgeflechts 5.1. Darüber befindet sich der Mantel 5.2. des Hochstromkabels 5. Das Hochstromkabel 5 ist anschlussseitig teilweise abgemantelt. Der abgemantelte Bereich ist größer als der abisolierte Bereich. In dem dadurch gebildeten Zwischenbereich liegt das Schirmgeflecht in einem Teilabschnitt frei und kann um 180° vom Anschlussbereich weggebogen werden, wie es in der Zeichnung dargestellt ist.

In dieser Schnittdarstellung ist weiterhin das zweiteilige Hochstromkontaktelement 3 des Hochstromsteckverbinders 1 gut zu sehen.

Zum Hochstromkontaktelement 3 gehört ein Steckbereich 3.1 mit einem Verbindungsabschnitt 3.11 und einem Steckkontakt 3.12, der in diesem Fall als Buchsenkontakt ausgeführt, also mit einer Kontaktbuchse versehen ist. In einer anderen Ausführung könnte der Steckbereich 3.1 an dieser Stelle in gleicher Weise mit einem Stiftkontakt versehen, der Steckkontakt 3.12 also als Kontaktstift ausgeführt sein.

Weiterhin besitzt das Hochstromkontaktelement 3 einen Anschlussbereich 3.2, der in diesem Fall in Crimptechnik ausgeführt ist. Es kann sich in einer weiteren Ausführung aber auch um einen Axialschraubanschluss handeln. Der Anschlussbereich 3.2 besitzt zur Verbindung mit dem Steckbereich eine kreisrunde Verbindungsöffnung 3.0, in welcher der zylinderförmige Verbindungsabschnitt 3.11 des Steckbereichs 3.1 form- und kraftschlüssig gehalten ist. Der abisolierten Litzenleiter 5.0 des Hochstromkabels 5 ist innerhalb des Hochstromsteckverbinders 1 mit dem Anschlussbereich 3.2 des Hochstromkontaktelements 3 elektrisch zur Stromübertragung in Form einer Vercrimpung oder einer Axialverschraubung elektrisch leitend verbunden.

Wie bereits zu der Fig. 1 erläutert, weist die Isolierhülse 4 an ihrem trichterfömigen Befestigungsabschnitt 4.4 eine Abstufung in Form von zwei Erhöhungen 4.11, 4.12 auf. Zwischen die beiden Erhöhungen 4.11, 4.12 ist eine nicht näher bezeichnete Ausnehmung gebildet. In diese Ausehmung rastet eine nicht näher bezeichnete, innenseitig umlaufende Befestigungsanformung des Steckverbindergehäuses 2 ein und fixiert so die Isolierhülse 4 am Steckverbindergehäuse 2. Die Verdrehsicherungen 4.21, 422 sind in dieser Darstellung nicht erkennbar.

Es ist leicht vorstellbar, dass die Luft- und Kriechstrecken zwischen dem Anschlussbereich 3.2 und dem Litzenleiter 5.0 auf der einen Seite und dem Kabelgeflecht 5.1 und der Kabelverschraubung auf der anderen Seite durch die Isolierhülse 4 verlängert wird. Schließlich führt der kürzeste äußere elektrische Weg durch die Luft vom Anschlussbereich 3.2 an dem trichterförmigen Befestigungsabschnitt 4.4 vorbei auf einem deutlichen Umweg zum Kabelgeflecht 5.1. Die direkte Luftstrecke durchläuft die Isolierhülse und erfährt eine effektive elektrische Wegverlängerung durch deren Kunststoffmaterial entsprechend der dazugehörigen Dielektrizitätskonstanten.

Auch vergrößert sich die äußere Kriechstrecke, welche die Abstufung in Form der beiden Erhöhungen 4.11 und 4.12 durchlaufen muss, also einen wesentlich größeren Weg zurücklegt, um vom Anschlussbereich 3.2 zum Kabelgeflecht 5.1 zu gelangen.

Kabelanschlussseitig ist die Isolierhülse 4 ist mit ihrem hohlzylindrischen Abschnitt 4.3 auf die Litzenisolierung 5.3 geschoben und ist zumindest bereichsweise zwischen dem Schirmgeflecht 5.1 und der Litzenisolierung 5.3 angeordnet. Dadurch wird auch die innere Kriechstrecke zwischen dem abisolierten Litzenleiter 5.0 und dem Schirmgeflecht 5.1 des Hochstromkabels 5 vergrößert. Schließlich kann der Kriechstrom nicht direkt vom Anschlussbereich 3.2 des Hochstromkontaktelements 3 zum Schirmgeflecht 5.1 fließen, sondern er muss erst die zylinderförmige Anformung 4.3 vollständig durchlaufen.

Es ist gut erkennbar, dass die äußere und die innere Kriechstrecke etwa gleich lang sind. Dies ist sinnvoll, da der Kriechstrom sich ohnehin den kürzesten Weg suchen würde.

Ähnliches gilt grundsätzlich auch für die innere und die (effektive) direkte Luftstrecke, wobei die Materialstärke der Isolierhülse 4 im relevanten Bereich auch aus Stabilitätsgründen etwas stärker ausgeführt sein kann. Allerdings kann dies nicht so leicht anhand der Zeichnung nachvollzogen werden, da die Länge der effektiven direkten Luftstrecke nicht mit deren geometrischer Länge übereinstimmt.

In der vorliegenden Ausführung ist das Kabelgeflecht 5.1 auch aus Übersichtlichkeitsgründen relativ weit vom Anschlussbereich 3.2 entfernt dargestellt. Handelt es sich bei dem Steckverbindergehäuse 2 um ein Kunststoffgehäuse, dann ist trotzdem der Abstand zwischen dem Anschlussbereich 3.2 und dem um 180° zurückgebogenen Kabelgeflecht 5.1 für die Luft- und Kriechstrecken relevant. Handelt es sich dagegen um ein zumindest teilweise metallisches Steckverbindergehäuse 2, dann kann dieser Abstand trotzdem auch für die direkte Luftstrecke relevant sein, sofern die effektive Luftstrecke zwischen dem Hochstromkontaktelement 3 und elektrisch leitfähigen Bereichen des Steckverbindergehäuses 2 größer ist.

Somit wird durch die erfindungsgemäße Isolierhülse 4 eine kompakte Bauform des Hochstromteckverbinders 1 ermöglicht. Schließlich müsste ein vergleichbarer Hochstromsteckverbinder ohne diese Isolierhülse 4 zum Erreichen entsprechend großer Luft- und Kriechstrecken wesentlich größere Abmessungen aufweisen. Im Umkehrschluss bedeutet dies, dass durch die Isolierhülse 4 die Abmessungen des Steckverbinders 1 besonders kompakt sind.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutierten Kombinationen nicht die einzig möglichen sind. Insbesondere können einander entsprechende Einheiten oder Merkmalskomplexe aus unterschiedlichen Ausführungsbeispielen miteinander ausgetauscht werden.

### Bezugszeichenliste

- 1: Hochstromsteckverbinder
- 2: Steckverbindergehäuse
- 3: Hochstromkontaktelement
- 3.0: Verbindungsöffnung
- 3.1: Steckbereich
- 3.11: Verbindungsabschnitt
- 3.12: Steckkontakt
- 3.2: Anschlussbereich
- 4: Isolierhülse
- 4.11: erste Erhöhung
- 4.12: zweite Erhöhung
- 4.21: erste Verdrehsicherung
- 4.22: zweite Verdrehsicherung
- 4.3: hohlzylindrischer Abschnitt
- 4.4: Befestigungsabschnitt
- 5: Hochstromkabel
- 5.0: Litzenleiter
- 5.1: Schirmgeflecht
- 5.2: Mantel
- 5.3: Litzenisolierung
- K: Kabelanschlussseite der Isolierhülse
- G: Gehäuseanschlussseite der Isolierhülse
- S: Steckseite des Hochstromsteckverbinders

- A: Anschlussseite des Hochstromsteckverbinders

## Patentansprüche

1. Hochstromsteckverbinder (1), aufweisend ein Steckverbindergehäuse (2) und ein Hochstromkontaktelement (3),
wobei der Hochstromsteckverbinder (1) eine Steckseite (S) und eine Anschlussseite (A) aufweist,
wobei das Hochstromkontaktelement (3) im Inneren des Steckverbindergehäuses (2) angeordnet ist,
wobei das Hochstromkontaktelement (3) einen Steckbereich (3.1) und einen Anschlussbereich (3.2) besitzt,
wobei an den Anschlussbereich (3.2) ein elektrischer Leiter (5.0) eines Hochstromkabels (5) anschließbar ist,
wobei das Hochstromkabel (5) mittels einer Kabelbefestigung an der Anschlussseite (A) des Hochstromsteckverbinders (1) befestigbar ist, wobei der Hochstromsteckverbinder (1) eine an seiner Anschlussseite befestigte oder zumindest befestigbare Isolierhülse (4) mit einem kabelanschlussseitigen hohlzylindrischen Abschnitt (4.3)
aufweist
**dadurchgekennzeichnet, dass** die Isolierhülse
einen gehäuseanschlussseitigen trichterförmigen Befestigungsabschnitt (4.4) zur Einhaltung vorgegebener Luft- und Kriechstrecken aufweist, wobei der hohlzylindrische Abschnitt (4.3) der Isolierhülse (4) zumindest bereichsweise zwischen einer Litzenisolierung (5.3) und einem Schirmgeflecht (5.1) des Hochstromkabels (5) einbringbar ist.

2. Hochstromsteckverbinder (1) nach Anspruch 1, **dadurch gekennzeichnet, dass** an einer Außenseite des Befestigungsabschnitts (4.4) eine umlaufende Abstufung (4.11, 4.12) angeformt ist.

3. Hochstromsteckverbinder (1) nach Anspruch 2, **dadurch gekennzeichnet, dass** die umlaufende Abstufung aus mindestens einer umlaufenden Erhöhung (4.11, 4.12) besteht.

4. Hochstromsteckverbinder (1) nach einem der Ansprüche 2 bis 3, **dadurch gekennzeichnet, dass** die umlaufende Abstufung (4.1) aus mindestens einer umlaufenden Vertiefung besteht.

5. Hochstromsteckverbinder (1) nach einem der vorstehenden Ansprüche, **dadurch gekennzeichnet, dass** die Kabelbefestigung als Kabelverschraubung ausgeführt ist.

6. Hochstromsteckverbinder (1) nach einem der vorstehenden Ansprüche, **dadurch gekennzeichnet, dass** die Isolierhülse (4) mindestens eine Verdrehsicherung (4.21, 4.22) aufweist.

7. Hochstromsteckverbinder (1) nach einem der vorstehenden Ansprüche, **dadurch gekennzeichnet, dass** die Isolierhülse (4) aus einem elektrisch isolierenden Kunststoff, besteht.

8. Hochstromsteckverbinder (1) nach einem der vorstehenden Ansprüche, **dadurch gekennzeichnet, dass** der Hochstromsteckverbinder (1) gewinkelt ausgeführt ist.

9. Hochstromsteckverbinder (1) nach einem der vorstehenden Ansprüche, **dadurch gekennzeichnet, dass** das Hochstromkontaktelement (3) zweiteilig ausgeführt ist.

10. Hochstromsteckverbinder (1) nach Anspruch 9, **dadurch gekennzeichnet, dass** das Hochstromkontaktelement (3) aus einem Steckbereich (3.1) und einem Anschlussbereich (3.2) gebildet ist, die beide aus Metall bestehen.

11. Hochstromsteckverbinder (1) nach einem der Ansprüche 9 bis 10, **dadurch gekennzeichnet, dass** der Steckbereich (3.1) und der Anschlussbereich (3.2) durch eine Schraubverbindung oder durch eine Aufschrumpfverbindung elektrisch und mechanisch miteinander verbunden sind.

12. Hochstromsteckverbinder (1) gemäß einem der Ansprüche 10 bis 11, **dadurch gekennzeichnet, dass** der Steckbereich (3.1) und der Anschlussbereich (3.2) rechtwinklig miteinander verbunden sind.

13. Hochstromsteckverbinder (1) gemäß einem der vorstehenden Ansprüche, **dadurch gekennzeichnet, dass** das Steckverbindergehäuse (2) zumindest teilweise aus einem elektrisch isolierenden Kunststoff gebildet ist.

14. Hochstromsteckverbinder (1) gemäß einem der vorstehenden Ansprüche, **dadurch gekennzeichnet, dass** das Steckverbindergehäuse (2) zumindest teilweise aus einem elektrisch leitenden Material besteht.

15. Hochstromsteckverbinder (1) gemäß Anspruch 14, **dadurch gekennzeichnet, dass** das Steckverbindergehäuse (2) zumindest teilweise aus Metall besteht.

## Claims

1. A high-current connector (1), having a connector housing (2) and a high-current contact element (3),
wherein the high-current connector (1) has a plug-in side (S) and a connection side (A),
wherein the high-current contact element (3) is arranged in the interior of the connector housing (2),
wherein the high-current contact element (3) has a plug-in region (3.1) and a connection region (3.2),
wherein an electrical conductor (5.0) of a high-current cable (5) can be connected to the connection region (3.2),
wherein the high-current cable (5) can be fastened to the connection side (A) of the high-current connector (1) by means of a cable fastening, wherein
the high-current connector (1) has an insulating bush (4) which is fastened or at least can be fastened to its connection side and has a cable connection-side hollow-cylindrical section (4.3)
**characterized in that**
the insulating bush has a connection-side funnel-like fastening section (4.4) for maintaining prespecified clearances and creepage paths, wherein the hollow-cylindrical section (4.3) of the insulating bush (4) can be introduced between a stranded insulation (5.3) and a shielding braid (5.1) of the high-current cable (5) at least in regions.

2. The high-current connector (1) as claimed in claim 1, **characterized in that** an encircling step (4.11, 4.12) is integrally formed on an outer side of the fastening section (4.4).

3. The high-current connector (1) as claimed in claim 2, **characterized in that** the encircling step comprises at least one encircling raised portion (4.11, 4.12).

4. The high-current connector (1) as claimed in one of the claims 2 to 3, **characterized in that** the encircling step (4.1) comprises at least one encircling recess.

5. The high-current connector (1) as claimed in one of the preceding claims, **characterized in that** the cable fastening is designed as a cable gland.

6. The high-current connector (1) as claimed in one of the preceding claims, **characterized in that** the insulating bush (4) has at least one rotation-prevention means (4.21, 4.22).

7. The high-current connector (1) as claimed in one of the preceding claims, **characterized in that** the insulating bush (4) is composed of an electrically insulating plastic.

8. The high-current connector (1) as claimed in one of the preceding claims, **characterized in that** the high-current connector (1) is of angled design.

9. The high-current connector (1) as claimed in one of the preceding claims, **characterized in that** the high-current contact element (3) is of two-part design.

10. The high-current connector (1) as claimed in claim 9, **characterized in that** the high-current contact element (3) is formed from a plug-in region (3.1) and a connection region (3.2) which are both composed of metal.

11. The high-current connector (1) as claimed in either of claims 9 and 10, **characterized in that** the plug-in region (3.1) and the connection region (3.2) are electrically and mechanically connected to one another by a screw connection or by a shrinkfitting connection.

12. The high-current connector (1) as claimed in either of claims 10 and 11, **characterized in that** the plug-in region (3.1) and the connection region (3.2) are connected to one another at a right angle.

13. The high-current connector (1) as claimed in one of the preceding claims, **characterized in that** the connector housing (2) is at least partially formed from an electrically insulating plastic.

14. The high-current connector (1) as claimed in one of the preceding claims, **characterized in that** the connector housing (2) is at least partially composed of an electrically conductive material.

15. The high-current connector (1) as claimed in claim 14, **characterized in that** the connector housing (2) is at least partially composed of metal.

## Revendications

1. Connecteur pour courant fort (1), présentant un boîtier de connecteur (2) et un élément de contact pour courant fort (3),
le connecteur pour courant fort (1) présentant un côté enfichage (S) et un côté connexion (A),
l'élément de contact pour courant fort (3) étant disposé à l'intérieur du boîtier de connecteur (2),
l'élément de contact pour courant fort (3) possédant une zone d'enfichage (3.1) et une zone de connexion (3.2),
un conducteur électrique (5.0) d'un câble pour courant fort (5) pouvant être connecté à la zone de connexion (3.2),
le câble pour courant fort (5) pouvant être fixé au côté connexion (A) du connecteur pour courant fort (1) au moyen d'une fixation de câble,
le connecteur pour courant fort (1) présentant une douille isolante (4) fixée, ou du moins pouvant être fixée, à une partie cylindrique creuse (4.3) côté connexion de câble,
**caractérisé en ce que** la douille isolante présente une partie de fixation (4.4) en forme d'entonnoir, côté connexion de boîtier, pour respecter des entrefers et lignes de fuite prédéfinis, la partie cylindrique creuse (4.3) de la douille isolante (4) pouvant être introduite au moins par endroits entre une isolation de fil (5.3) et une gaine de blindage (5.1) du câble pour courant fort (5).

2. Connecteur pour courant fort (1) selon la revendication 1, **caractérisé en ce qu'**un épaulement périphérique (4.11, 4.12) est rapporté sur un côté extérieur de la partie de fixation (4.4).

3. Connecteur pour courant fort (1) selon la revendication 2, **caractérisé en ce que** l'épaulement périphérique est composé d'au moins un relief périphérique (4.11, 4.12).

4. Connecteur pour courant fort (1) selon l'une quelconque des revendications 2 et 3, **caractérisé en ce que** l'épaulement périphérique (4.1) est composé d'au moins un creux périphérique.

5. Connecteur pour courant fort (1) selon l'une quelconque des revendications précédentes, **caractérisé en ce que** la fixation de câble est réalisée sous la forme d'un presse-étoupe.

6. Connecteur pour courant fort (1) selon l'une quelconque des revendications précédentes, **caractérisé en ce que** la douille isolante (4) présente au moins un dispositif anti-rotation (4.21, 4.22).

7. Connecteur pour courant fort (1) selon l'une quelconque des revendications précédentes, **caractérisé en ce que** la douille isolante (4) est composée d'une matière plastique électriquement isolante.

8. Connecteur pour courant fort (1) selon l'une quelconque des revendications précédentes, **caractérisé en ce que** le connecteur pour courant fort (1) est réalisé de manière coudée.

9. Connecteur pour courant fort (1) selon l'une quelconque des revendications précédentes, **caractérisé en ce que** l'élément de contact pour courant fort (3) est réalisé en deux parties.

10. Connecteur pour courant fort (1) selon la revendication 9, **caractérisé en ce que** l'élément de contact pour courant fort (3) est formé à partir d'une zone d'enfichage (3.1) et d'une zone de connexion (3.2) qui sont toutes les deux métalliques.

11. Connecteur pour courant fort (1) selon l'une quelconque des revendications 9 et 10, **caractérisé en ce que** la zone d'enfichage (3.1) et la zone de connexion (3.2) sont reliées l'une à l'autre de manière électrique et mécanique par un assemblage vissé ou par un assemblage fretté.

12. Connecteur pour courant fort (1) selon l'une quelconque des revendications 10 et 11, **caractérisé en ce que** la zone d'enfichage (3.1) et la zone de connexion (3.2) sont reliées l'une à l'autre à angle droit.

13. Connecteur pour courant fort (1) selon l'une quelconque des revendications précédentes, **caractérisé en ce que** le boîtier de connecteur (2) est formé au moins partiellement à partir d'une matière plastique électriquement isolante.

14. Connecteur pour courant fort (1) selon l'une quelconque des revendications précédentes, **caractérisé en ce que** le boîtier de connecteur (2) est composé au moins partiellement d'un matériau électriquement conducteur.

15. Connecteur pour courant fort (1) selon la revendication 14, **caractérisé en ce que** le boîtier de connecteur (2) est au moins partiellement métallique.
